# EUROPÄISCHE PATENTSCHRIFT

(11) **EP 1 218 961 B1**
(45) Veröffentlichungstag und Bekanntmachung des Hinweises auf die Patenterteilung: **23.04.2003**
(21) Anmeldenummer: 00960911.6
(22) Anmeldetag: 12.09.2000
(51) Int. Cl.: H01P 5/10

(54) **SYMMETRIERGLIED**
BALUN
TRANSFORMATEUR D'ENTREE SYMETRIQUE-DISSYMETRIQUE

(30) Priorität: 14.09.1999 DE 19943955
(43) Veröffentlichungstag der Anmeldung: 03.07.2002
(73) Patentinhaber: Marconi Communications GmbH, 71522 Backnang (DE)
(72) Erfinder: GILL, Hardial, 71522 Backnang (DE)
(74) Vertreter: Camp, Ronald
(86) Internationale Anmeldenummer: IB0001366
(87) Internationale Veröffentlichungsnummer: WO01020708

(56) Entgegenhaltungen:
- EP-A- 0 853 377
- EP-A- 0 866 513
- CHO C ET AL: "A NEW DESIGN PROCEDURE FOR SINGLE-LAYER AND TWO-LAYER THREE-LINE BALUNS" IEEE TRANSACTIONS ON MICROWAVE THEORY AND TECHNIQUES,US,IEEE INC. NEW YORK, Bd. 46, Nr. 12, PART 02, Dezember 1998 (1998-12), Seiten 2514-2519, XP000805631 ISSN: 0018-9480

## Beschreibung

### Stand der Technik

Die vorliegende Erfindung betrifft ein Symmetrierglied, bestehend aus vier nebeneinander verlaufenden, gekoppelten planaren Leitungen mit einem unsymmetrischen Anschlußtor und zwei symmetrischen Anschlußtoren.

Symmetrierglieder stellen in bekannter Weise Übergänge zwischen symmetrischen und unsymmetrischen Übertragungsleitungen dar. Von einer symmetrischen Leitung spricht man, wenn ein darüber übertragendes Signal nicht die Masse als Bezugspotential hat. Dagegen ist eine unsymmetrische Übertragungsleitung einseitig mit Masse verbunden, so daß ein darüber übertragendes Signal die Masse als Bezugspotential hat. Symmetrierglieder dieser Art werden z.B. an den Ein- und Ausgängen von Doppelgegentaktmischern oder Verstärkern oder Modulatoren etc. eingesetzt.

Ein eingangs dargelegtes, aus vier miteinander gekoppelten planaren Leitungen bestehendes Symmetrierglied ist aus der DE 197 29 761 A1 bekannt. Dieses Symmetrierglied besteht aus zwei 3db-Kopplern, von denen jeder mit zwei über eine Länge von λ/4 gekoppelten planaren Leitungen besteht. Jeder der beiden Koppler ist in Form eines zweipoliges Bandpassfilters ausgebilet, wobei einer in einer offenen Schaltungskonfiguration und der andere in einer kurzgeschlossenen Schaltungskonfiguration ausgestaltet ist. Die beiden Viertel-Wellenlängenkoppler sind so miteinander verbunden, daß ein 3-toriges Symmertierglied entsteht, das einen Anschluß für unsymmetrische Signale und zwei Anschlüsse für symmetrische Signale aufweist. Bei dem Leitungskoppler in offener Schaltungskonfiguration sind die einander gegenüberliegenden Enden der beiden Leitungen leerlaufend. Ein anderes Ende der beiden Leitungen dient als symmetrischer Anschluß. Das gegenüberliegende Ende der anderen Leitung ist mit einem Ende einer der beiden in kurzgeschlossener Schaltungskonfiguration ausgeführten Leitungskopplers verbunden. Von diesem Leitungskoppler sind zwei einander gegenüberliegende Enden der beiden Leitungen mit Masse kontaktiert, und ein anderes Ende einer Leitung bildet einen weiteren Anschluß für symmetrische Signale. Die beiden miteinander verbundenen Leitungsenden der beiden Leitungskoppler bilden das Anschlußtor für unsymmetrische Signale. Um eine enge 3 dB-Kopplung zwischen den Leitungen zu erzielen, ist hier das Symmetrierglied in Mehrlagentechnik aufgebaut. Der Herstellungsaufwand ist deshalb groß, was ungünstig für eine Massenproduktion ist.

### Aufgabe und Lösung der Erfindung

Der Erfindung liegt die Aufgabe zugrunde, ein platzsparendes und möglichst einfach herstellbares Symmertrierglied anzugeben.

Ein solches Symmetrierglied ist gemäß den Merkmalen des Anspruchs 1 folgendermaßen aufgebaut. Ein Ende einer ersten von vier Leitungen dient als ein erstes symmetrisches Anschlußtor. Das andere Ende dieser ersten Leitung ist mit den danebenliegenden Ende der zweiten benachbarten Leitung verbunden. Das mit der ersten Leitung verbundene Ende der zweiten Leitung bildet das unsymmetrische Anschlußtor, und das andere Ende der zweiten Leitung liegt auf Massepotential. Von der der zweiten Leitung benachbarten dritten Leitung ist das neben dem unsymmetrischen Anschlußtor liegende Ende mit Masse kontaktiert, und das andere Ende der dritten Leitung dient als zweites symmetrisches Anschlußtor. Von der der dritten Leitung benachbarten vierten Leitung ist das neben dem zweiten symmetrischen Anschlußtor liegende Ende mit Masse kontaktiert, und das andere Ende der vierten Leitung ist mit dem das unsymmetrische Anschlußtor bildenden Ende der zweiten Leitung verbunden.

Gemäß einem Unteranspruch entspricht die Koppellänge der vier Leitungen in etwa einem Viertel der mittleren Betriebswellenlänge des Symmetriergliedes.

### Beschreibung eines Ausführungsbeispiels

Anhand eines in der Zeichnung dargestellten Ausführungsbeispiels wird nachfolgend die Erfindung näher erläutert.

Das in der Zeichnung dargestellte Symmetrierglied besteht aus vier nebeneinander verlaufenden planaren Leitungen 1, 2, 3 und 4. Die Leitungslänge, über die die Leitungen 1, 2, 3 und 4 miteinander gekoppelt sind, beträgt etwa ein Viertel der mittleren Betriebswellenlänge des Symmetriergliedes.

Von der ersten Leitung 1 ist ein Ende als Anschlußtor 5 für symmetrische Signale ausgebildet. Das andere Ende der ersten Leitung 1 ist mit dem danebenliegenden Ende der benachbarten zweiten Leitung 2 über eine Luftbrücke 6 leitend verbunden. Dasselbe Ende der zweiten Leitung 2 ist als Anschlußtor 7 für unsymmetrische Signale ausgebildet. Das diesem Anschlußtor 7 gegenüberliegende Ende der zweiten Leitung 2 ist mit Masse 8 kontaktiert. Der Kurzschluß nach Masse wird in bekannterweise mittels einer Durchkontaktierung in dem die planaren Leitungen 1, 2, 3, 4 tragenden Substrat zu einer auf der Unterseite des Substrats aufgebrachten Massefläche realisiert.

Von der neben der zweiten Leitung 2 verlaufenden dritten Leitung 3 ist das dem Massekurzschluß 8 der zweiten Leitung 2 benachbarte Ende der dritten Leitung 3 als ein zweites symmetrisches Anschlußtor 9 ausgebildet. Das diesem Anschlußtor 9 gegenüberliegende Ende der dritten Leitung 3 ist mit einem Masseanschluß 10 versehen.

Von der vierten Leitung 4 ist das dem Anschlußtor 9 der dritten Leitung 3 benachbarte Ende ebenfalls mit einem Massekontakt 11 versehen. Das diesem Massekontakt 11 gegenüberliegende Ende der vierten Leitung 4 ist über eine Luftbrücke 12 mit dem Ende der zweiten Leitung 2 verbunden, das als unsymmetrisches Anschlußtor 7 ausgebildet ist.

Abweichend von dem in der Zeichnung dargestellten Ausführungsbeispiel können die beiden auf Massepotential liegenden Enden der Leitungen 2 und 4 über eine Luftbrücke miteinander kontaktiert werden. Dann kann eine der beiden Durchkontaktierungen 8, 11 zur Masseleitung eingespart werden.

## Patentansprüche

1. Symmetrierglied, bestehend aus vier nebeneinander verlaufenden, gekoppelten planaren Leitungen (1, 2, 3, 4) mit einem unsymmetrischen Anschlußtor (7) und zwei symmetrischen Anschlußtoren (5, 9), **dadurch gekennzeichnet,**
- **daß** ein Ende einer ersten (1) der vier Leitungen als ein erstes symmetrisches Anschlußtor (5) dient,
- **daß** das andere Ende dieser ersten Leitung (1) mit dem danebenliegenden Ende der zweiten benachbarten Leitung (2) verbunden (6) ist,
- **daß** dieses mit der ersten Leitung (1) verbundene Ende der zweiten Leitung (2) das unsymmetrische Anschlußtor (7) bildet und das andere Ende der zweiten Leitung (2) auf Massepotential (8) liegt,
- **daß** von der der zweiten Leitung (2) benachbarten dritten Leitung (3) das neben dem unsymmetrischen Anschlußtor (7) liegende Ende auf Massepotential (10) liegt und das andere Ende als zweites symmetrisches Anschlußtor (9) dient,
- und **daß** von der der dritten Leitung (3) benachbarten vierten Leitung (4) das neben dem zweiten symmetrischen Anschlußtor (9) liegende Ende auf Massepotential (11) liegt und das andere Ende mit dem das unsymmetrische Anschlußtor (7) bildenden Ende der zweiten Leitung (2) verbunden ist.

2. Symmetrierglied nach Anspruch 1, **dadurch gekennzeichnet, daß** die Koppellänge der vier Leitungen (1, 2, 3, 4) in etwa einem Viertel der mittleren Betriebswellenlänge des Symmetriergliedes entspricht.

## Claims

1. Balancer element, consisting of four planar cables (1, 2, 3, 4) coupled together and running next to each other, with an asymmetrical connection gate (7) and two symmetrical connection gates (5, 9), **characterised**
- **in that** one end of a first (1) of the four cables serves as a first symmetrical connection gate (5),
- **in that** the other end of this first cable (1) is connected (6) to the end of the second adjacent cable (2) lying next to it,
- **in that** this end of the second cable (2) connected to the first cable (1) forms the asymmetrical connection gate (7), and the other end of the second cable (2) lies at earth potential (8),
- **in that** from the third cable (3) adjacent to the second cable (2), the end lying next to the asymmetrical connection gate (7) lies at earth potential (10), and the other end serves as a second symmetrical connection gate (9),
- and **in that** from the fourth cable (4) adjacent to the third cable (3), the end lying next to the second symmetrical connection gate (9) lies at earth potential (11), and the other end is connected to the end of the second cable (2) forming the asymmetrical connection gate (7).

2. Balancer element according to Claim 1, **characterised in that** the coupling length of the four cables (1, 2, 3, 4) is roughly equal to one quarter of the average operating wavelength of the balancer element.

## Revendications

1. Symétriseur comprenant quatre fils (1, 2, 3, 4) planaires, couplés et qui s'étendent les uns à côté des autres, avec un point de connexion (7) asymétrique et deux points de connexion (5, 9) symétriques, **caractérisé en ce que**
- une extrémité d'un premier (1) des 4 fils sert de premier point de connexion symétrique (5),
- l'autre extrémité de ce premier fil (1) est reliée (6) à l'extrémité voisine du deuxième fil (2) adjacent,
- cette extrémité du deuxième fil (2) reliée au premier fil (1) forme le point de connexion (7) asymétrique et l'autre extrémité du deuxième fil (2) se trouve sur le potentiel de masse (8),
- l'extrémité du troisième fil (3) voisin du deuxième fil (2) et qui est située à côté du point de connexion (7) asymétrique se trouve sur le potentiel de masse (10) et l'autre extrémité sert de deuxième point de contact symétrique (9),
- et **en ce que** l'extrémité du quatrième fil (4) voisin du troisième fil (3) et qui est située près du deuxième point de connexion symétrique (9) est située sur le potentiel de masse (11) et l'autre extrémité est reliée à l'extrémité du deuxième fil (2) qui forme le port de connexion asymétrique (7).

2. Symétriseur selon la revendication 1, **caractérisé en ce que** la longueur de couplage des quatre fils (1, 2, 3, 4) correspond à environ un quart de la longueur moyenne d'onde de fonctionnement.
